# EUROPÄISCHE PATENTSCHRIFT

(11) **EP 3 439 794 B1**
(45) Veröffentlichungstag und Bekanntmachung des Hinweises auf die Patenterteilung: **02.03.2022**
(21) Anmeldenummer: 17721322.0
(22) Anmeldetag: 02.04.2017
(51) Int. Cl.: B05B 17/08, B05B 12/00, B05B 9/04, B05B 9/03, B05B 12/14

(54) **WASSERSPIEL**
WATER GAME
JEU D'EAU

(30) Priorität: 05.04.2016 DE 102016106227
(43) Veröffentlichungstag der Anmeldung: 13.02.2019
(73) Patentinhaber: Bohlinger, Harald, 73529 Schwäbisch Gmünd (DE)
(72) Erfinder: Bohlinger, Harald, 73529 Schwäbisch Gmünd (DE)
(74) Vertreter: Mascha, Johannes Walter
(86) Internationale Anmeldenummer: PCT/DE2017/100253
(87) Internationale Veröffentlichungsnummer: WO 2017/174068

(56) Entgegenhaltungen:
- EP-A1- 2 781 268
- WO-A2-2012/003951
- CN-U- 204 953 226
- US-A- 5 078 320
- Adz Nagano Gmbh: "Schutzarten nach DIN EN 60529 (IEC 529/VDE 047 T1) International protection classes according to DIN EN 60529 (IEC 529/VDE 047 T1)", , 11 December 2020 (2020-12-11), XP055759249, Retrieved from the Internet: URL:https://www.adz.de/ip-schutzklassen-ue bersicht.html [retrieved on 2020-12-11]

## Beschreibung

Die Erfindung beschreibt ein Wasserspiel zur Erzeugung eines aus Wasser geformten, für den menschlichen Betrachter optisch wahrnehmbaren, figürlichen Raumeindrucks beliebiger dargestellter Gegenstände, der sich aus der Zusammenschau der Wurfhöhen einer Mehrzahl von Wasserfontänen ergibt.

Unter Einsatz von Fontänen realisierte Wasserspiele oder Springbrunnen sind seit vielen Jahrhunderten bekannt. Darauf gerichtete technische Lösungen befassen sich vorwiegend mit einer Optimierung der Strahlformung und -richtung, Wurfweite und Anordnung von Wasserfontänen für Wasserspiele. Beispielsweise beschreibt die deutsche Gebrauchsmusterschrift DE 20 2015 000 215 U1 "Wasserspiel mit kontinuierlichem Strahlverlauf" eine Vorrichtung, mit welcher über eine - für jeden Anwendungsfall jeweils fest vorgegebene - Strahlführung mit dem speziellen, daraus generierten Verlauf der ausgesandten Wasserstrahlen sich für den Betrachter die Assoziation eines allgemein bekannten Objekts/Symbols ergeben soll, etwa indem er darin einen explizit als Beispiel aufgeführten Weihnachtsbaum erblickt, dessen "Stamm" von einem senkrechten Rohr mit mehreren mantelseitigen Öffnungen symbolisiert wird, aus denen jeweils Wasserstrahlen austreten, die ihrerseits als "Zweige" wahrgenommen werden sollen. Diese technische Lösung ist jedoch von dem Nachteil geprägt, dass aufgrund der bei der Erstinstallation einmal angelegten und unveränderlichen Lage der Wasseraustrittsöffnungen immer nur ein gleiches Objekt symbolisch dargestellt werden kann, d. h. gemäß dem Beispiel stets nur ein Weihnachtsbaum.

Die Schrift WO 2012/003951 A2 zeigt eine Vielzahl von gelochten Kacheln in einem Rahmen. Unterhalb jeder Kachel ist eine elektrisch betriebene Pumpe mit einer senkrecht nach oben gerichteten Düse angeordnet. Noch weiter unterhalb befindet sich eine Auffangwanne, die im Wesentlichen den gesamten Bereich unterhalb der Kacheln abdeckt. Beim Betrieb dieses Wasserspieles saugt die Pumpe über ein kurzes Ansaugrohr Wasser an und spritzt es in Form einer Fontäne in den Bereich oberhalb der Kacheln. Personen können die Kacheln betreten und sich von dem "Wald aus Fontänen" berieseln lassen. Ein Nachteil dieser Vorrichtung ist, dass sie wegen der drei Montage-Ebenen - der Kacheln, des Luft-Zwischenraumes mit Pumpen und E-Motoren und der Auffangwanne - zu aufwendig und damit teuer ist.

In der Schrift EP 2 781268 A1 wird ein Fontänen-Spiel beschrieben, bei dem aus einer Standfläche für Personen aus Öffnungen eine Mehrzahl von Wasserfontänen heraustritt, die von elektrisch betriebenen Pumpen erzeugt werden. Um das Risiko hoher elektrischer Spannungen zu minimieren, werden die Pumpen mit Energie aus wiederaufladbaren Batterien in einem wassergeschützten Gehäuse gespeist, das im Luftzwischenraum unter der Standfläche und über dem Spiegel ggf. zurückfließender Flüssigkeit angebracht ist. Die Batterien werden durch das allgemeine Stromnetz nach Reduzierung auf Niederspannung über Kabelzuführungen geladen. In einer Ausgestaltung saugen die Pumpen die Flüssigkeit aus einem darunterliegenden Reservoir. Auch diese Vorrichtung hat den Nachteil, dass sie aufwendig ist, weil sie mehrere Montageebenen vorsieht, um eine Montage elektrischer Komponenten unterhalb eines Flüssigkeitsspiegels zu vermeiden.

Der Erfindung liegt deshalb die Aufgabe zugrunde, ein verbessertes Wasserspiel ohne eine solche hydromechanische Einschränkung zu schaffen, das eine beliebige Vielzahl unterschiedlicher, aus Wasserstrahlen symbolisierter räumlicher Objekte darstellen kann.

Diese Aufgabe wird erfindungsgemäß durch ein Wasserspiel mit den Merkmalen des Anspruchs 1 gelöst. Vorteilhafte Ausgestaltungen sind den zugehörigen Unteransprüchen zu entnehmen.

Im Gegensatz zu dem eingangs erwähnten Gebrauchsmuster "Wasserspiel mit kontinuierlichem Strahlverlauf" verfolgt die hiesige Patentanmeldung einen ganz anderen Ansatz. Kern und Ziel der Erfindung ist die Vermittlung eines völlig neuartigen visuellen Wasserspiel-Erlebnisses, das sich dadurch auszeichnet, dass die von der erfindungsgemäßen Anlage generierten Wasserfontänen vom menschlichen Betrachter nicht isoliert als einzelne Fontänen oder Wasserstrahlen wahrgenommen werden, sondern als ein durch die Gesamtheit der Fontänenspitzen, d. h. der Umkehrpunkte des emporschießenden Wassers umrissenes flächig-räumliches Modell bzw. dreidimensionales Objekt.

Zwar sind aus dem Stand der Technik Springbrunnen- und Fontänenanlagen vielfältiger Art bekannt. Mit ihnen lässt sich jedoch der vorbeschriebene Effekt einer geschlossenen optisch-räumlichen Wahrnehmung eines dreidimensionalen Wasserkörpers nicht erzielen, weil sie jeweils mehr oder weniger nur vereinzelt wahrnehmbare Wasserstrahlen emittieren. Bisher nicht bekannt ist jedoch der vorstehende Ansatz einer Kombination auf der Grundlage eines Fontänenfeldes, das über eine Vielzahl sehr engmaschig angebrachter Strahldüsen verfügt und bei dem die Wurfweite einer jeden einzelnen aus einer Strahldüse austretenden Fontäne über eine digitale Ansteuerung durch eine EDV-Einheit individuell beeinflussbar ist. Auf diese Weise lassen sich räumlich wahrnehmbare Figuren und beliebige dreidimensionale Gegenstände allein aus Wasser virtuell modellieren, wobei in einer bevorzugten weiteren Ausführungsform dieser neuartige, geschlossene visuelle Raumeindruck des Wasserkörpers in Verbindung mit einer Illumination durch ebenfalls jeweils sehr eng an der Strahlachse gruppierte Leuchtelemente in effektvoller und unterschiedlichster Weise noch weiter verstärkt wird.

Der vorbeschriebene Effekt wird umso plastischer und realer, je höher die Anzahl der Strahldüsen und damit Fontänen bemessen ist, weil das Auge ähnlich wie bei anderen bildgebenden Verfahren umso leichter einen flächenhaften oder figürlichen Zusammenhang zu erkennen vermag, je größer die Zahl der sie beschreibenden Elemente pro Flächeneinheit, d. h. die Bildauflösung angelegt ist. Deshalb beruht die Erfindung auf dem weiteren Merkmal einer Maximaldistanz von 100 mm der Mittelachsen der auf dem Fontänenfeld verbauten Strahldüsen zueinander und von 60 mm der um eine Strahldüse gruppierten Leuchtelemente von der Strahldüsenmittelachse, während nach dem bisherigen Stand der Technik aufgrund der nur in größeren Dimensionen verfügbaren geeigneten Pumpeinrichtungen auch nur größere Düsenabstände möglich waren und auch bei zur Montage in Verbindung mit Wasserspiel-Strahldüsen bestimmten Beleuchtungsringen nur verfügbare Durchmesser von mindestens 300 mm bekannt sind.

Die Erfindung hebt sich auch insofern sehr vorteilhaft vom bisherigen Stand der Technik ab, als die Form der mit der Fontänenanlage modellierten Gegenstände nicht nur beliebig gewählt, sondern auch im Zeitverlauf ständig geändert werden kann. Es können somit nicht nur statische Raummodelle präsentiert werden, sondern dynamisch sich laufend verändernde Formen, so dass aus einer als virtueller Wasserkörper soeben noch präsentierten Figur heraus wenige Augenblicke später schon eine ganz andere neue Figur entstehen kann. Entsprechend wechselnde Lichtstimmungen können den Formeindruck bei Einsatz der illuminierten Ausführungsform noch maßgeblich verstärken. Ebenso kann aus Wasser beispielsweise ein dreidimensionales Landschaftsmodell simuliert werden, dessen Form sich ähnlich wie bei einem durch einen Flugsimulator erzeugten zweidimensionalen Eindruck entsprechend der überflogenen Strecke laufend ändert.

Weitere Vorteile und Einzelheiten ergeben sich aus einem Ausführungsbeispiel der Erfindung, das im Folgenden beschrieben wird. Es zeigen:
**Fig. 1** eine einzelne Pumpeinrichtung in perspektivischer Ansicht,
**Fig. 2** ein erfindungsgemäßes, als Fontänenfeld angelegtes Pumpenfeld, zu dem beispielhaft 100 Pumpeinrichtungen zusammengefasst sind, in einer Ansicht von oben,
**Fig. 3** ein Pumpenfeld aus Fig. 2 in perspektivischer Ansicht.
**Fig. 4** als Anwendungsbeispiel die Konturen eines Gesichts als virtuelles dreidimensionales Objekt, dessen räumlich wahrnehmbarer Eindruck aus der Zusammenschau der oberen Enden der Wasserstrahlen gebildet wird.

In der an eine Wasserzuführung angeschlossenen Pumpeinrichtung **(****Fig. 1****)** erzeugt eine elektrisch angetriebene und druckregelbare Pumpe **3** den für die Entstehung einer Wasserfontäne erforderlichen Wasserdruck. Nach Verlassen der Pumpe **3** durchläuft das Wasser unter regelbarem Betriebsdruck einen (nicht erfindungsgemäß funktionsnotwendigen) Laminarstromgenerator **2,** der den Wasserstrahl strömungstechnisch aufbereitet. Mit dem Laminarstromgenerator **2** verbunden ist mindestens eine Strahldüse **1,** aus der im Betriebszustand die Wasserfontäne austritt. Die Strahldüse **1** kann durch ein bevorzugt als Leiterbahnen-Platine ausgebildetes Trägerelement **5** entweder senkrecht zum Trägerelement fest verbaut oder in einer weiteren Ausführungsform in einem von der Senkrechten zum Trägerelement **5** abweichenden und verstellbaren Winkel individuell dreh- und schwenkbar hindurchgeführt sein.

Erfindungsgemäß sind unmittelbar neben der Strahldüse **1** zur Illumination der austretenden Wasserfontäne mindestens ein oder mehrere Leuchtelemente **4** angeordnet. Als Leuchtelemente kommen aufgrund ihrer spezifischen geringen Nässeempfindlichkeit und ihres geringen Energieverbrauchs bevorzugt Leuchtdioden (LED) und/oder Halbleiterlaser (Laserdioden) in ein- oder mehrfarbiger Ausführung in Betracht. Zum Schutz vor Feuchtigkeit sind die Leuchtmittel-Anschlüsse und die Leiterbahnen-Platine (Trägerelement **5**) in dem Fachmann bekannter Weise mit einer Vergussmasse wasserdicht verfüllt (nicht bildlich dargestellt).

Für die Strahldüse **1** können je nach Einsatzzweck verschiedene dem Fachmann bekannte, auch in Längsachse drehbare und von ihr abknickend schwenkbare Ausführungen zum Einsatz kommen, um unterschiedliche Strahlformen zu erzeugen und variable Wurfweiten der austretenden Wasserfontäne zu erreichen. So können neben Strahldüsen, die einen stark gebündelten, linearen Strahl erzeugen, auch breiter streuende (Teil-)Kreisstrahldüsen oder Strahldüsen, die einen flächigen Wasserfilm generieren, verwendet werden. Auf diese Weise können vornehmlich in statisch betriebenen Fontänenfeldern, bei denen kein laufender Formwechsel des symbolisiert dargestellten Wasserkörpers vorgesehen ist, verschiedene Strahldüsentypen Sondereffekte generieren oder beispielsweise erwünschte Verwirbelungen mit Fontänen benachbarter Strahldüsen erzeugen.

Soweit in einer weiteren Ausführungsform auf einem Pumpenfeld **(****Fig. 2** **und** **3****)** schwenkbare Strahldüsen **1** zum Einsatz kommen, können ähnliche wie die im vorstehenden Absatz beschriebenen Effekte erreicht werden, wenn diese Düsen gezielt eine andere Strahlrichtung als benachbarte fest verbaute und parallel strahlende Strahldüsen erzeugen sollen.

Erfahrungen aus der Vergangenheit haben gezeigt, dass sich explizit in Wasserspielen und Springbrunnenanlagen die aus optischen und energetischen Gründen unerwünschte Entstehung einer ungeordneten, turbulenten Strömung nach dem Austreten des Wassers aus der Strahldüse erheblich reduzieren lässt, wenn das Wasser zuvor gezielt in laminare Strömung versetzt wurde. Diesem Zweck dient der Laminarstromgenerator **2,** der durch Einsatz eines Dämpfungselements den Strömungsverlauf lenkt und dadurch das Strömungsverhalten des Wassers nach dem Austreten aus der Strahldüse erheblich verbessert. Als Dämpfungselement kann beispielsweise ein dem Fachmann bekanntes, auf eine laminare Strömungsoptimierung ausgerichtetes Metallgeflecht zum Einsatz gelangen. Als vorteilhafter Nebeneffekt ergibt sich aus dem Einsatz des Laminarstromgenerators ohne energetischen Mehraufwand eine spürbare Erhöhung der Fontänen-Wurfweite.

Das erfindungsgemäße Pumpenfeld **(****Fig. 2** **und** **3****)** besteht aus dem Zusammenschluss einer beliebigen Anzahl von Pumpeinrichtungen (**Fig. 1**) in beliebiger Anordnung. Eine wie in Fig. 2 und 3 beispielhaft gezeigte quadratische Anordnung der Pumpeinrichtungen ist nicht erforderlich. Es können auch mehrere Pumpenfelder modular zusammengefügt werden. Der Einsatz eines Pumpenfeldes erfolgt bevorzugt in waagerecht liegender Montage, so dass die Wurfrichtung der austretenden Wasserfontänen bei fest verbauten Strahldüsen lotrecht nach oben zeigt. Das Pumpenfeld kann jedoch auch geneigt angebracht werden, insbesondere wenn die Pumpeinrichtungen mit schwenkbaren Strahldüsen versehen sind und zur Erzielung besonderer optischer Effekte unterschiedliche Wurfrichtungen der Wasserfontänen realisiert werden sollen. Das Pumpenfeld ist insgesamt wasserdicht ausgeführt (Schutzklasse IP68 ist technisch ohne weiteres realisierbar), was seinen Einsatz oberhalb ebenso wie unterhalb einer Wasseroberfläche erlaubt.

Die (nicht zeichnerisch dargestellte) Pumpenregelung erfolgt erfindungsgemäß durch eine geeignete Eingabe- und Steuereinheit (Computertechnik mit entsprechender Ansteuerungssoftware), indem jede in dem Pumpenfeld vorhandene Pumpeinrichtung unabhängig von den weiteren zum Pumpenfeld gehörenden Pumpeinrichtungen über ein geeignetes digitales Steuerprotokoll, welches das in der Bühnen- und Veranstaltungstechnik zur Steuerung von Effektbeleuchtungen etablierte Digital Multiplex-Protokoll (DMX) ist, individuell angesteuert und geregelt wird. Dies erlaubt eine feinstufige Kalibrierung der Pumpendrehzahl und damit der Wurfweite jeder einzelnen Pumpeinrichtung über einen oder mehrere Kanäle des verwendeten Bussystems in einer oder mehreren Stufen, wobei typischerweise eine 8Bit-Auflösung zur Anwendung kommt, aus der sich 255 Stufen ergeben. Bei Bedarf kann auch eine 16Bit-Auflösung mit über 65.000 Stufen gewählt werden.

Zur technischen Realisierung der vorbeschriebenen Pumpenregelung wird von der Eingabe- und Steuereinheit (beispielsweise ein Notebook mit Ansteuerungssoftware) ein Steuersignal generiert und an einen Mikrocontroller gesendet, der mindestens einen Prozessor enthält und über mindestens eine geeignete Schnittstelle für das zur Kommunikation zwischen der Eingabe- und Steuereinheit und dem Pumpenfeld verwendete Steuerprotokoll verfügt.

Der Mikrocontroller verarbeitet das von der Eingabe- und Steuereinheit empfangene Steuersignal und generiert im Wege der D/A-Wandlung oder der Pulsweitenmodulation (PWM) ein oder mehrere neue Signale an mindestens eine nachgeordnete Treiberstufe, die als (z. B. MOSFET-)Endstufe ausgeführt sein kann und ihrerseits eine analoge oder PWM-Stromversorgung und Drehzahlsteuerung für die Pumpeinrichtungen bereitstellt.

Erfindungsgemäß kann in ähnlicher Weise bei der illuminierten weiteren Ausführungsform auch die Lichtsteuerung über eine (z. B. MOSFET-)Endstufe erfolgen, wobei in diesem Fall auch die Stromversorgung und Helligkeitsregelung über PWM realisiert werden kann. Auf diese Weise kann zur Erzeugung einer jeweils variablen individuellen Lichtintensität jedes einzelne der Leuchtelemente **4** über weitere Kanäle des Bussystems im Rahmen der nach dem verwendeten Steuerprotokoll verfügbaren Stufenzahl in Helligkeit (0-100 %) und Farbmischung (bis zu 16,8 Mio. Farben) beliebig abgestuft angesteuert und geregelt werden.

Erfindungsgemäß funktionsnotwendig und vorgesehen ist ferner ein Speicherelement zur nichtflüchtigen Speicherung der von der Eingabe- und Steuereinheit generierten Steuersignale und/oder von dem Pumpenfeld bzw. seinen Pumpeinrichtungen und ggf. von den Leuchtelementen zurückgemeldeter Zustandsinformationen. In dem Speicherelement ist eine Zuordnungstabelle hinterlegt, welche sämtliche von der Eingabe- und Steuereinheit übermittelten Befehle für die Drehzahlsteuerung der Pumpeinrichtungen und bei der illuminierten weiteren Ausführungsform für die Lichtsteuerung sowie die Statusinformationen der Pumpeinrichtungen und der Leuchtelemente enthält, soweit diese technisch darauf ausgelegt und in der Lage sind, eine Rückmeldung ihrer Statusinformationen durchzuführen.

Zur Realisierung dieser Funktionalität ist erfindungsgemäß vorgesehen, dass der Austausch von Statusinformationen bidirektional über Remote Device Management (RDM) durchgeführt wird.

Durch den Einsatz des RDM wird zugleich der Weg für eine manuelle oder automatische (Fein-)Kalibrierung ermöglicht.

## Patentansprüche

1. Wasserspiel mit einer Mehrzahl von Pumpeinrichtungen und Wasserzuführungen mit den folgenden Merkmalen:
- Jede Pumpeinrichtung weist eine Pumpe (3), eine Strahldüse (1) und mindestens ein Leuchtelement (4) auf;
- jede Pumpeinrichtung ist an eine der Wasserzuführungen angeschlossen;
- jede Pumpe (3) ist elektrisch angetrieben;
- die Steuerung jeder Pumpeinrichtung erfolgt über eine Eingabe- und Steuereinheit;
wobei
- die Pumpeinrichtungen in einem Pumpenfeld angeordnet sind;
- jede Strahldüse (1) einen von der zugehörigen Pumpeinrichtung geförderten Wasserstrahl individueller Wurfhöhe oder Wurfweite emittiert;
- die Distanz der Mittelachsen der Strahldüsen (1) zweier benachbarter Pumpeinrichtungen 100 mm nicht überschreitet;
- jeweils in einer Distanz von maximal 60 mm zur Mittelachse einer Strahldüse (1) mindestens ein Leuchtelement (4) herum angeordnet ist;
- die von der Eingabe- und Steuereinheit generierten Steuersignale in einem Speicherelement nichtflüchtig gespeichert werden;
- die digitale Ansteuerung der Pumpen (3) über ein Digital Multiplex-Protokoll (DMX) erfolgt, wobei der Austausch von Statusinformationen zwischen der Eingabe- und Steuereinheit und den Pumpeinrichtungen sowie dem mindestens einen Leuchtelement (4) bidirektional über Remote Device Management (RDM) durchgeführt wird und der emittierende Betrieb des mindestens einen Leuchtelementes (4) und die Wurfhöhe oder Wurfweite der von den Pumpen (3) emittierten Wasserstrahlen bestimmende Pumpenleistung durch die Eingabe- und Steuereinheit geregelt werden;
- sich durch die Zusammenschau der oberen Enden der emittierten Wasserstrahlen in ihrer Gesamtheit der Eindruck eines virtuellen, räumlich wahrnehmbaren Objekts ergibt.

2. Wasserspiel nach Anspruch 1, **dadurch gekennzeichnet, dass** sich eine Vielzahl verschiedener virtueller, räumlich wahrnehmbarer dreidimensionaler Objekte darstellen lässt und die dargestellten Objekte im Zeitablauf laufend in ihrer Form verändert werden können.

3. Wasserspiel nach einem der vorausgehenden Ansprüche, **dadurch gekennzeichnet, dass** mindestens eine Strahldüse (1) in Längsachse drehbar und von ihr abknickend schwenkbar ausgeführt sein kann.

4. Wasserspiel nach einem der vorausgehenden Ansprüche, **dadurch gekennzeichnet, dass** die Pumpeinrichtungen jeweils eine zwischen der Pumpe und der Strahldüse angebrachte Vorrichtung (2) zur Erzeugung einer laminaren Strömung in dem aus der Strahldüse austretenden Wasserstrahl aufweisen.

5. Wasserspiel nach einem der vorausgehenden Ansprüche, **dadurch gekennzeichnet, dass** mindestens ein Leuchtelement (4) aus Leuchtdioden (LED) besteht.

6. Wasserspiel nach Anspruch 5, **dadurch gekennzeichnet, dass** mindestens ein Leuchtelement (4) aus Halbleiterlasern besteht.

7. Wasserspiel nach einem der vorausgehenden Ansprüche, **dadurch gekennzeichnet, dass** mindestens ein Leuchtelement über mindestens ein von einer Eingabe- und Steuereinheit verwendetes Steuerprotokoll, einen Mikrocontroller, ein Element zur nichtflüchtigen Datenspeicherung und mindestens eine Endstufe digital geregelt wird.

## Claims

1. Water feature with a plurality of pumping devices and water supply lines with the following features:
- each pumping device comprises a pump (3), a jet nozzle (1) and at least one lighting element (4);
- each pumping device is connected to one of the water supply lines;
- each pump (3) is electrically driven;
- each pumping device is controlled by an input and control unit,
whereby
- the pumping devices are arranged in a pump field;
- each jet nozzle (1) emits a jet of water of individual throw height or throw width delivered by the associated pumping device;
- the distance between the centre axes of the jet nozzles (1) of two adjacent pumping devices does not exceed 100 mm;
- at least one lighting element (4) is arranged around the centre axis of a jet nozzle (1) at a maximum distance of 60 mm;
- the control signals generated by the input and control unit are stored non-volatile in a memory element;
- the digital control of the pumps (3) is effected via a digital multiplex protocol (DMX), whereby the exchange of status information between the input and control unit and the pump devices and the at least one lighting element (4) is carried out bidirectionally via Remote Device Management (RDM) and the emitting operation of the at least one lighting element (4) and the throwing height or throwing distance of the water jets emitted by the pumps (3) are regulated by the input and control unit;
- looking at the upper ends of the emitted water jets in their entirety the impression of a virtual, spatially perceptible object is created.

2. Water feature according to claim 1, **characterised in that** a plurality of different virtual, spatially perceptible three-dimensional objects can be displayed and the displayed objects can be continuously changed in shape over time.

3. Water feature according to one of the preceding claims, **characterised in that** at least one jet nozzle (1) can be designed to be rotatable in the longitudinal axis and pivotable bending away from it.

4. Water feature according to one of the preceding claims, **characterised in that** the pumping devices each comprise a device (2) fitted between the pump and the jet nozzle for generating a laminar flow in the water jet emerging from the jet nozzle.

5. Water feature according to one of the preceding claims, **characterised in that** at least one lighting element (4) consists of light-emitting diodes (LED).

6. Water feature according to Claim 5, **characterised in that** at least one lighting element (4) consists of semiconductor lasers.

7. Water feature according to one of the preceding claims, **characterised in that** at least one lighting element is digitally controlled via at least one control protocol used by an input and control unit, a microcontroller, an element for non-volatile data storage and at least one output stage.

## Revendications

1. Jeu d'eau avec une pluralité de dispositifs de pompage et de conduites d'alimentation en eau avec les caractéristiques suivantes :
- Chaque dispositif de pompage comprend une pompe (3), une buse à jet (1) et au moins un élément d'éclairage (4);
- chaque dispositif de pompage est raccordé à l'une des conduites d'alimentation en eau;
- chaque pompe (3) est entraînée électriquement;
- Le contrôle de chaque dispositif de pompage s'effectue via une unité d'entrée et de commande,
dans lequel
- les dispositifs de pompage sont disposés dans un champ de pompage;
- chaque buse à jet (1) émet un jet d'eau de hauteur ou de distance individuelle délivré par le dispositif de pompage associé ;
- la distance entre les axes centraux des buses à jet (1) de deux dispositifs de pompage adjacents ne dépasse pas 100 mm ;
- au moins un élément d'éclairage (4) est disposé autour de l'axe central d'une buse à jet (1) à une distance maximale de 60 mm ;
- les signaux de contrôle générés par l'unité d'entrée et de commande sont stockés de manière non volatile dans un élément de mémoire;
- la commande numérique des pompes (3) s'effectue via un protocole multiplex numérique (DMX), moyennant quoi l'échange d'informations d'état entre l'unité d'entrée et de commande et les dispositifs de pompage et le au moins un élément d'éclairage (4) est effectué bidirectionnellement via Remote Device Management (RDM) et l'opération d'émission du au moins un élément d'éclairage (4) et la hauteur ou la distance de projection des jets d'eau émis par les pompes (3) sont régulées par l'unité d'entrée et de commande;
- en regardant l'assemblage des extrémités supérieures des jets d'eau émis dans leur ensemble, l'impression d'un objet virtuel perceptible dans l'espace est créée.

2. Jeu d'eau selon la revendication 1, **caractérisé en ce qu'**il est possible de représenter une multitude d'objets tridimensionnels virtuels différents, perceptibles dans l'espace, et **en ce que** les objets représentés peuvent être modifiés en permanence dans leur forme au cours du temps.

3. Jeu d'eau selon l'une des revendications précédentes, **caractérisé en ce qu'**au moins une buse à jet (1) peut être réalisée pour être rotative dans l'axe longitudinal et pivotable de manière à former un coude.

4. Jeu d'eau selon l'une des revendications précédentes, **caractérisé en ce que** les dispositifs de pompage comportent chacun un dispositif (2) monté entre la pompe et la buse à jet pour générer un écoulement laminaire dans le jet d'eau sortant de la buse à jet.

5. Jeu d'eau selon l'une des revendications précédentes, **caractérisé en ce qu'**au moins un élément d'éclairage (4) est constitué de diodes électroluminescentes (LED).

6. Jeu d'eau selon la revendication 5, **caractérisé en ce qu'**au moins un élément d'éclairage (4) est constitué de lasers à semiconducteur.

7. Jeu d'eau selon l'une des revendications précédentes, **caractérisé en ce qu'**au moins un élément lumineux est commandé numériquement via au moins un protocole de commande utilisé par une unité d'entrée et de commande, un microcontrôleur, un élément de stockage de données non volatile et au moins un amplificateur.
